# EUROPÄISCHE PATENTSCHRIFT

(11) **EP 1 758 065 B1**
(45) Veröffentlichungstag und Bekanntmachung des Hinweises auf die Patenterteilung: **10.09.2008**
(21) Anmeldenummer: 06118087.3
(22) Anmeldetag: 28.07.2006
(51) Int. Cl.: G08G 1/01, G08G 1/08, G08G 1/095

(54) **Verfahren zur Prognose eines Verkehrszustandes in einem Straßennetz und Verkehrsmanagementzentrale**
Method for forecasting a traffic condition in a road network and traffic management centre
Procédé destiné à prévoir l'état du trafic dans un réseau routier et centrale de gestion du trafic

(30) Priorität: 25.08.2005 DE 102005040350
(43) Veröffentlichungstag der Anmeldung: 28.02.2007
(73) Patentinhaber: SIEMENS AKTIENGESELLSCHAFT, 80333 München (DE)
(72) Erfinder: Mathias, Dr. Paul, 52072 Aachen (DE)

(56) Entgegenhaltungen:
- DE-A1- 2 911 734
- DE-A1- 10 025 039
- DE-A1- 10 146 398

## Beschreibung

Die Erfindung betrifft Verfahren zur Prognose eines ein Straßennetz mit mehreren Netzknoten und Links kennzeichnenden künftigen Verkehrszustandes und/oder zur Erkennung eines Störfalles in dem Straßennetz. Die Erfindung bezieht sich außerdem auf eine Verkehrsmanagementzentrale.

Aus der DE 101 46 398 A1 ist ein Verfahren zum Steuern von Lichtsignalgebern an einem Knotenpunkt eines Straßenverkehrsnetzes bekannt, bei welchem bereits zu einem früheren Zeitpunkt an dem Knotenpunkt erfasste Verkehrszustände durch Clusterung in Klassen eingeteilt werden, wobei für jede Klasse von Verkehrszuständen ein charakteristischer Verkehrszustand als Repräsentant ermittelt wird. Bei Eintritt eines aktuellen Verkehrszustandes wird durch eine definierte Metrik der bezüglich dem aktuellen Verkehrszustand nächstliegende charakteristische Verkehrszustand ermittelt und ein diesem charakteristischem Verkehrszustand zugeordnetes Signalprogramm für den Lichtsignalgeber ausgeführt. Durch die Clusterung wird die Vielfalt der an dem Knotenpunkt auftretenden Verkehrszustände auf eine sinnvoll begrenzte Anzahl von typischer Weise auftretenden Verkehrszuständen, den charakteristischen Verkehrszuständen, begrenzt. Dieses schränkt wiederum die Anzahl an zu speichernden, auf die charakteristischen Verkehrszustände abgestimmten Signalprogramme ein. Falls auch der aktuelle Verkehrszustand für künftige Auswertungen in die Clusterung miteinbezogen wird, ergibt sich auf diese Weise ein Verfahren zur Steuerung eines Lichtsignalgebers an einem Knotenpunkt, welches von Verkehrszustand zu Verkehrszustand dynamisch hinzulernt, um bei künftigen Verkehrszuständen stets das bestmögliche Signalprogramm auszuwählen.

Für eine Prognose von Verkehrszuständen oder Verkehrsbedingungen in einem Straßennetz ist es außerdem bekannt, an einer einzelnen Straße so genannte Ganglinien, das sind Zeitreihen von Verkehrsbelastungen eines Tages, meist in äquidistanten Abschnitten von 15 Min., zunächst - aus Gründen der Datenreduktion - durch Interpolation mittels vorgegebener Gaußkurven zu filtern und das Ergebnis der Filterung, so genannte Amplitudenvektoren, anschließend durch ein Clusterverfahren in Klassen ähnlicher Amplitudenvektoren einzuteilen.

Der Erfindung liegt die Aufgabe zugrunde, ein Verfahren zur Prognose künftiger Verkehrszustände und/oder zur Erkennung eines Störfalles anzugeben, mit welchem die Präzision oder Qualität der Prognose im Vergleich zu bekannten Verfahren verbessert ist.

Diese Aufgabe wird gemäß einer ersten Variante der Erfindung dadurch gelöst, dass
- zur mehreren über das Straßennetz verteilten Stützstellen ein Verkehrsaufkommen bezüglich eines zurückliegenden Zeitpunktes ermittelt wird,
- die Verkehrsaufkommen zu einem Datensatz zusammengefasst werden,
- in gleicher Weise weitere Datensätze gebildet werden, die das Verkehrsaufkommen an den Stützstellen bezüglich weiterer zurückliegender Zeitpunkte beschreiben,
- die Datensätze zu Klassen zusammengefasst werden, die einander ähnliche Verkehrssituationen im Straßennetz beschreiben, und
- die Klassen zur Prognose des künftigen Verkehrszustandes bzw. zur Erkennung des Störfalles verwendet werden.

Bei diesem Verfahren findet eine Clusterung von in den Datensätzen niedergelegten Verkehrszuständen nicht nur lokal an einer einzelnen Kreuzung statt, sondern an über das Straßennetz verteilten Stützstellen.

Gemäß einer zweiten Variante löst die Erfindung die genannte Aufgabe dadurch, dass
- zu mehreren über das Straßennetz verteilten Stützstellen ein Verkehrsverlauf gebildet wird, der jeweils eine Folge von Werten bezüglich des Verkehrsaufkommens an dieser Stützstelle innerhalb eines zurückliegenden Zeitintervalls enthält,
- die Verkehrsverläufe zu einem Datensatz zusammengefasst werden,
- in gleicher Weise weitere Datensätze gebildet werden, die das Verkehrsaufkommen an den Stützstellen bezüglich weiterer zurückliegender Zeitintervalle beschreiben,
- die Datensätze zu Klassen zusammengefasst werden, die einander ähnliche Verkehrssituationsverläufe im Straßennetz beschreiben, und
- die Klassen zur Prognose des künftigen Verkehrszustandes bzw. zur Erkennung des Störfalles verwendet werden.

Bei dieser Variante findet die Clusterung ebenfalls basierend auf Datensätzen, insbesondere Vektoren, statt, die auf vielen über das Straßennetz verteilten Stützstellen basieren. Im Gegensatz zur ersten Variante setzen sich die Datensätze oder Vektoren bei der zweiten Variante nicht nur aus Einzelwerten der Stützstellen zusammen, sondern aus lokalen, die einzelnen Stützstellen betreffenden Verkehrsverläufen, beispielsweise Ganglinien.

Beiden Erfindungsvarianten gemeinsam ist der Vorteil, dass durch die Einbeziehung einer Vielzahl über das Straßennetz verteilter Stützstellen Abhängigkeiten oder Korrelationen der Verkehrsbelastungen zwischen den einzelnen Stützstellen in die Klassifizierung mit eingehen, die dann später bei der Verwendung - beispielsweise in Form von Klassenrepräsentanten - für Prognosezwecke zur Verfügung stehen. Die erfindungsgemäßen Prognoseverfahren mit ihrem speziellen Clusterungsverfahren ziehen die Abhängigkeiten oder Korrelationen der Verkehrszustände von einzelnen Links oder Straßen des Straßennetzes mit in die Auswertung ein. Ein weiterer Vorteil besteht darin, dass die Verfahren zur Beherrschung ausgefallener straßenseitiger Detektoren geeignet sind, z.B. indem aus den Klassen oder Clustern oder aus hierzu gebildeten Klassenrepräsentanten Ersatzwerte gebildet werden.

Eine Störfallerkennung kann in beiden Fällen insbesondere dadurch geschehen, dass das aktuelle Verkehrsaufkommen bzw. ein aktueller Verkehrsverlauf mit Klassen oder deren Repräsentanten verglichen wird, und dass aus dem Nichtvorhandensein einer ähnlichen störfallfreien Klasse auf einen Störfall geschlossen wird.

Bei der zweiten Erfindungsvariante enthalten also beispielsweise die zur Clusterung herangezogenen Datensätze oder Vektoren nicht nur Zeitverläufe des Verkehrsaufkommens oder - gegebenenfalls in Amplitudendarstellung interpolierte - Ganglinien einer einzelnen Messstelle im Straßennetz, sondern es sind die Ganglinien oder Zeitverläufe aller oder vieler Messstellen im Straßennetz in einem Vektor oder Datensatz enthalten. Vorzugsweise enthält der Datensatz oder Vektor zu jedem Link oder jeder Straße genau eine Ganglinie repräsentiert. Insbesondere werden über mehrere Tage hinweg viele Datensätze oder Vektoren gebildet, die dann zur Clusterung herangezogen werden.

Die Verkehrsverläufe oder Ganglinien sind insbesondere jeweils ein Tagesintervall umfassende Tagesganglinien.

Als Link wird im Zusammenhang mit der Erfindung beispielsweise eine Straße, ein Tunnel, eine Brücke oder dergleichen bezeichnet, also eine für Kraftfahrzeuge befahrbare Verbindung zwischen zwei Netzknoten, worunter insbesondere eine Kreuzung, eine Abzweigung, eine Auffahrt oder ähnliches verstanden wird.

Nach einer bevorzugten Ausführungsform der zweiten Erfindungsvariante werden die Verkehrsverläufe vor dem Zusammenfassen zu den Datensätzen durch mehrere Kurvenverläufe, insbesondere durch Gaußsche Glockenkurven, interpoliert. Dieses Verfahren ist für eine einzelne Messstelle in dem eingangs genannten Fachartikel beschrieben. Dabei werden vorzugsweise die Amplituden, und bevorzugt nur diese, der Gaußschen Glockenkurven zur Bildung der Datensätze herangezogen. Die nachfolgenden bevorzugten Ausführungsformen beziehen sich auf beide Erfindungsvarianten:

Die in die Datensätze einfließenden Werte des Verkehrsaufkommens, beispielsweise eines Verkehrsflusses gemessen in Anzahl der Kraftfahrzeuge pro Zeiteinheit, werden insbesondere durch mehrere straßenseitige Detektoren gemessen.

Wesentlich an der Erfindung ist, dass eine Vielzahl von über das Straßennetz verteilten Stützstellen zur Konstruktion der Datensätze oder des Vektors verwendet wird. Die Stützstellen sind insbesondere über das Straßennetz derart verteilt, dass damit das Verkehrsaufkommen an einer Vielzahl von Links und/oder Netzknoten im Straßennetz bestimmt ist.

Insbesondere weisen die Stützstellen einen Abstand von mindestens 1 km, insbesondere von mindestens 3 km, relativ zueinander auf.

Nach einer ganz besonders bevorzugten Ausführungsform wird zur jeder Klasse ein charakteristischer Klassenrepräsentant ermittelt, der für die Prognose verwendet wird.

Beispielsweise ergeben sich die Klassenrepräsentanten oder Prototypen als Mittelpunkt aller in dem Cluster oder der Klasse aggregierten Amplitudenvektoren. Ein gutes Clustering ist dann gegeben, wenn jeder Amplitudenvektor möglichst nah am Prototypen des Clusters liegt, dem er zugeordnet ist. Die Distanz zwischen einem beliebigen Amplitudenvektor und dem Prototyp kann z.B. durch eine gewichtete Maximumsnorm als Metrik definiert werden. Für eine gegebene Menge von Prototypen ist diejenige Klassen oder Clustereinteilung optimal, die jeden Amplitudenvektor dem nächstgelegenen Prototypen zuordnet. Im Rahmen einer Optimierungsrechnung kann damit eine Clustereinteilung berechnet werden, in dem abwechselnd die Clusterzentren und Clustereinteilungen neu berechnet werden. Sobald ein lokales Optimum erreicht ist, ändert sich die Klasseneinteilung in aufeinander folgenden Iterationen nicht mehr, so dass das Verfahren beendet werden kann. Details zu dieser Art von Clusterverfahren sind in dem eingangs genannten Fachartikel beschrieben.

Für eine Kurz- oder Langzeitprognose wird gemäß einer bevorzugten Ausführungsform eine aktuelle Verkehrssituation mit den charakteristischen Klassenrepräsentanten oder Prototypen verglichen. Beispielsweise wählt das Prognoseverfahren aus einer größeren Menge von Klassenrepräsentanten einen zur augenblicklichen Situation gut passenden Klassenrepräsentanten aus und stützt auf diesen die Vorhersage.

Vorzugsweise wird zum Vergleich der Datensätze untereinander und/oder zum Vergleich der Datensätze mit einer aktuellen Verkehrssituation eine Metrik definiert, insbesondere eine Norm. Beispielsweise ist die Metrik ein Maß für die gegenseitige Lage oder den Abstand der Datensatzvektoren.

Der prognostizierte Verkehrszustand kann auf einer Anzeigeeinrichtung in grafischer Darstellung zur Anzeige gebracht werden.

Bei der Klasseneinteilung oder Clusterung werden vorzugsweise disjunkte Klassen verwendet.

Im Rahmen der Erfindung liegt auch ein Verfahren zur Beeinflussung des Verkehrs in einem Straßennetz, wobei mittels einem der vorstehenden Verfahren eine Prognose eines künftigen Verkehrszustandes ermittelt wird und unter Verwendung des prognostizierten Verkehrszustandes eine Ansteuerung einer straßenseitigen Signaleinrichtung - von einer Bedienperson oder automatisch - vorgenommen wird.

Das Verfahren nach der Erfindung ist vorzugsweise in einer Verkehrsmanagementzentrale implementiert.

Zwei Ausführungsbeispiele der Verfahren nach der Erfindung werden nachfolgend anhand der Figuren 1 bis 3 näher erläutert. Es zeigen:
- FIG 1: ein Straßennetz in schematischer Darstellung, für das eine Prognose erstellt werden soll,
- FIG 2: den schematischen Ablauf eines ersten Ausführungsbeispiels eines Verfahrens nach der Erfindung, und
- FIG 3: den schematischen Ablauf eines zweiten Ausführungsbeispiels eines Verfahrens nach der Erfindung.

FIG 1 zeigt ein Straßennetz 1 in welchem mehrere Netzknoten K1,K2,K3 durch Straßen oder Links L1,L2,L3 miteinander verbunden sind. Zur Überwachung und zur Erstellung von Verkehrsprognosen für den Verkehr in dem Straßennetz 1 ist eine Verkehrsmanagementzentrale 3 vorhanden, in welcher eine Anzeigeeinrichtung 5 zur Anzeige aktueller und prognostizierter Verkehrszustände des gesamten Straßennetzes 1 in graphischer oder topologischer Form gebildet ist. Die Verkehrsmanagementzentrale 3 ist zur ferngesteuerten Beeinflussung von an den Knoten K1,K2,K3 vorhandenen Signaleinrichtungen 7 hergerichtet, wovon nur eine schematisch angedeutet ist. In dem Straßenverkehrsnetz 1 sind mehrere Messstellen oder Detektoren M1,M2,M3 installiert, welche jeweils einen lokalen Verkehrsfluss messen.

Bei dem in FIG 2 dargestellten ersten Ausführungsbeispiel betreffend das Verfahren der zweiten Ausführungsvariante nach der Erfindung werden aus den Messwerten der Detektoren M1,M2,M3 an typischerweise n = 10...100 verschiedenen Stützstellen S1,S2,S3 (siehe FIG 1) im Straßenverkehrsnetz 1 viele Tagesganglinien oder Verkehrsverläufe 12,13,14,15,16,17,18, 19,20 gemessen. Durch die schematisch angedeutete Messwertextrapolation 11 wird zum Ausdruck gebracht, dass die Messstellen nicht mit den Stützstellen S1,S2,S3 identisch sein müssen. Vielmehr kann in der Messwertextrapolation 11 eine Extrapolation auf Stellen stattfinden, an welchen keine Detektoren vorhanden sind. Hierzu sind entsprechende Verfahren bekannt, beispielsweise eine so genannte aktuelle Routenbestimmung mit einer anschließenden umlegungsbasierten dynamischen Messwertpropagierung.

Da es sich um Tagesganglinien handelt, die an mehreren Tagen d₁,d₂,d₃ ... aufgenommen wurden, ist das entsprechende Zeitintervall Δt 24 Stunden. Die vielen hundert einzelnen Ganglinien 12 bis 20 der einzelnen Links L1,L2,L3 werden zunächst mit einer kleinen Anzahl N an Kurvenverläufen 23,24,25 interpoliert (typischerweise N = 4...6), um die Anzahl der Parameter zur Beschreibung der Ganglinien 12 bis 20 drastisch zu reduzieren. Die zur Interpolation herangezogenen Gaußschen Glockenkurven 23,24,25 sind aus darstellerischen Gründen nur für einen der Verkehrsverläufe 12 (Tag d₃) dargestellt. Die Ganglinien 12 bis 20 stellen jeweils eine Auftragung des Verkehrsaufkommens oder Verkehrsflusses V über der Zeit t dar. Ergebnis der Interpolation sind die Amplituden a₁,a₂,a₃, ... der mit gleicher Breite verwendeten Gaußschen Glockenkurven 23 bis 25:

Im Einzelnen geschieht die Bestimmung der Amplituden aᵢ (i=1,2...) mittels linearer Regression. Die Ganglinien können geschrieben werden als: ${q}_{t} = {\sum }_{i = 1}^{N} {G}_{ti} ⁢ {a}_{i}$
wobei ${G}_{ti} = exp \left(-\frac{{\left(t-ti\right)}^{2}}{2 ⁢ {σ}^{2}}\right)$
und ${t}_{i} = \left(i-1\right) ⁢ \frac{Δt}{N - 1}$ $σ = \frac{Δt}{2 ⁢ \left(N-1\right)}$

Die lineare Regression ergibt: ${a}_{i} = {\sum }_{t} {{G}^{~}}_{it} ⋅ {q}_{t}$ ${G}^{~} = {\left({G}^{T}\cdot G\right)}^{- 1} ⁢ {G}^{T}$
wobei **G^{T}** die Transponierte und **G̃** die Pseudoinverse der Matrix G ist.

In einem nächsten Schritt wird eine Gesamtheit der interpolierten Ganglinien 12 bis 20 aller Links L1,L2,L3 des Straßennetzes 1, und zwar im hier dargestellten Ausführungsbeispiel deren Gaußglockeninterpolationswerte, also Amplituden a₁, a₂, a₃,... zu einem einzigen Merkmalsvektor oder Datensatz a̅_{d1}, a₁, a₂, a₃,... zusammengefasst. Die Doppel-Indizes der Amplituden a stehen dann für einen bestimmten Tag und eine bestimmte Glockenkurve; b und c sind im Beispiel für die Amplituden von den anderen Links verwendet.

Zusammen mit anderen, in gleicher Weise entstandenen Merkmalsvektoren oder Datensätzen a̅_{d1}, a̅_{d3},... wird der entstandene Merkmalsvektor oder Datensatz a̅_{d1}, der genau eine Verkehrssituation des Straßennetzes 1 beschreibt, in einem Clusterverfahren verarbeitet. Als Clusterverfahren kann beispielsweise das im Folgenden dargestellte Verfahren mit den in FIG 2 angegebenen Vektoren a̅_{d1}, a̅_{d2}, a̅_{d3},...angewendet werden. Die Clusterung oder Klassenbildung ist in FIG 2 noch schematisch angedeutet. Die Vektoren sind dort mit ihren Endpunkten symbolisiert, die real in einem N x n-dimensionalen Raum liegen. Die Vektoren a̅_{d1}, a̅_{d2}, a̅_{d3},... werden zu Clustern oder Klassen C1,C2,C3 zusammengefasst, die einander ähnliche Verkehrssituationsverläufe im Straßennetz 1 beschreiben. Zu jeder Klasse C1,C2,C3 wird ein charakteristischer Klassenrepräsentant R1,R2,R3, ... ermittelt, der für die jeweilige Klasse typisch oder aussagekräftig ist. Mit anderen Worten: Innerhalb jeder Klasse wird ein Prototyp festgelegt, der als Klassenrepräsentant für spätere Langzeitverkehrsprognosen verwendbar ist. Zum Vergleich der Datensätze untereinander, also für das Clustering, wird als Metrik D eine gewichtete Maximumsnorm verwendet.

Das beispielhafte Clusterverfahren kann mathematisch wie folgt formuliert werden:

Eine Einteilung von dₘₐₓ Amplitudenvektoren in c Cluster kann durch eine c x dₘₐₓ-dimensionale Matrix repräsentiert werden, deren Elemente wie folgt definiert sind: ${U}_{id} : = { \begin{matrix}1 , falls {\vec{a}}_{d} dem i - ten Cluster zugeordnet ist \\ 0 , sonst .\end{matrix}$

Jedem Cluster i=1,...,c wird ein Prototyp oder Repräsentant Rᵢ zugeordnet, der sich als Mittelpunkt aller in dem Cluster aggregierten Amplitudenvektoren ergibt: ${\vec{R}}_{i} : = \frac{{\sum }_{d = {d}_{1}}^{{d}_{max}} {U}_{id} {\vec{a}}_{d}}{{\sum }_{d = {d}_{1}}^{{d}_{max}} {U}_{id}}$

Ein gutes Clustering ist dann gegeben, wenn jeder Amplitudenvektor möglichst nah am Prototypen des Clusters liegt, dem er zugeordnet ist. Die Distanz D zwischen dem d-ten Amplitudenvektor und dem i-ten Prototypen Rᵢ wird, z.B. durch die gewichtete Maximumsnorm δ_{id} definiert. Im einfachsten Fall sind die Gewichte alle gleich.

Für eine gegebene Menge von Prototypen ist diejenige Clustereinteilung optimal, die jeden Amplitudenvektor dem nächstgelegenen Prototypen zuordnet: ${U}_{id} : = { \begin{matrix}1 , falls {δ}_{id} = {min}_{j = 1 , … c} \left\{{δ}_{jd}\right\} \\ 0 , sonst .\end{matrix}$

Eine (lokal) optimierte Clustereinteilung kann nun berechnet werden, indem, ausgehend von einer beliebigen initialen Clustereinteilung, abwechselnd die Clusterzentren mittels G1.8 und die Clustereinteilungen mittels G1.9 neu berechnet werden. Das Verfahren wird abgebrochen, sobald in aufeinander folgenden Iterationen sich die Clustereinteilung kaum mehr ändert.

Bei dem in FIG 3 dargestellten zweiten Ausführungsbeispiel betreffend das Verfahren der ersten Ausführungsvariante wird anstelle der Verkehrsverläufe 12 bis 15 zu verschiedenen Zeitpunkten t₁,t₂,t₃ das Verkehrsaufkommen V, also jeweils ein einzelner Wert, an den einzelnen Stützstellen S1,S2,S3 ermittelt. Jeder Datensatz oder Vektor a̅ₜ₁, a̅ₜ₂, a̅ₜ₃,... enthält demzufolge keinen Verkehrsverlauf, sondern jeweils einen einzelnen Messwert des Verkehrsflusses V zu den n Stützstellen (n-dimensionaler Raum).

Die entsprechenden Vektoren a̅ₜ₁, a̅ₜ₂, a̅ₜ₃,... werden in analoger Weise zu Klassen C1,C2,C3, ... geclustert, was schematisch dargestellt ist.

## Patentansprüche

1. Verfahren zur Prognose eines ein Straßennetz (1) mit mehreren Netzknoten (K1,K2,K3) und Links (L1,L2,L3,...) kennzeichnenden künftigen Verkehrszustandes und/oder zur Erkennung eines Störfalles in dem Straßennetz (1), wobei
- zu mehreren über das Straßennetz (1) verteilten Stützstellen (S1,S2,S3,...) ein Verkehrsaufkommen (V1ₜ₁,V2ₜ₁,V3ₜ₁,...) bezüglich eines zurückliegenden Zeitpunktes (t₁) ermittelt wird,
- die Verkehrsaufkommen (V1ₜ₁,V2ₜ₁,V3ₜ₁,...) zu einem Datensatz (*̅a̅*̅_{*t*1}) zusammengefasst werden,
- in gleicher Weise weitere Datensätze (*̅a̅*̅_{*t*2},*̅a̅*̅_{*t*3},...) gebildet werden, die das Verkehrsaufkommen (V1ₜ₂,V2ₜ₂,...) an den Stützstellen (S1,S2,S3,...) bezüglich weiterer zurückliegender Zeitpunkte (t₂,t₃) beschreiben,
- die Datensätze (*̅a̅*̅_{*t*1},*̅a̅*̅_{*t*2},*̅a̅*̅_{*t*3},...) zu Klassen (C1,C2,C3,...) zusammengefasst werden, die einander ähnliche Verkehrssituationen im Straßennetz (1) beschreiben,
- die Klassen (C1,C2,C3) zur Prognose des künftigen Verkehrszustandes bzw. zur Erkennung des Störfalles verwendet werden.

2. Verfahren zur Prognose eines ein Straßennetz (1) mit mehreren Netzknoten (K1,K2,K3,...) und Links (L1,L2,L3,...) kennzeichnenden künftigen Verkehrszustandes und/oder zur Erkennung eines Störfalles in dem Straßennetz (1), wobei
- zu mehreren über das Straßennetz (1) verteilten Stützstellen (S1,S2,S3,...) ein Verkehrsverlauf (14,17,20,...) gebildet wird, der jeweils eine Folge von Werten bezüglich des Verkehrsaufkommens (V) an dieser Stützstelle (S1,S2,S3,...) innerhalb eines zurückliegenden Zeitintervalls (Δt) enthält,
- die Verkehrsverläufe (14,17,20,...) zu einem Datensatz *(a̅*_{*d*1})zusammengefasst werden,
- in gleicher Weise weitere Datensätze (*̅a̅*̅_{*d*2},*̅a̅*̅_{*d*3},...) gebildet werden, die das Verkehrsaufkommen (V) an den Stützstellen (S1,S2,S3,...) bezüglich weiterer zurückliegender Zeitintervalle (Δt) beschreiben,
- die Datensätze (a̅_{d1}, a̅_{d2}, a̅_{d3}, ...) zu Klassen (C1, C2, C3) zusammengefasst werden, die einander ähnliche Verkehrssituationsverläufe im Straßennetz (1) beschreiben,
- die Klassen (C1,C2,C3,...) zur Prognose des künftigen Verkehrszustandes bzw. zur Erkennung des Störfalles verwendet werden.

3. Verfahren nach Anspruch 2,
wobei als Verkehrsverläufe (12-20) Ganglinien, insbesondere jeweils ein Tagesintervall umfassende Tagesganglinien, verwendet werden.

4. Verfahren nach Anspruch 2 oder 3,
wobei die Verkehrsverläufe (12-20) vor der Zusammenfassung zu den Datensätzen (*̅a̅*̅_{*d*1},*̅a̅*̅_{*d*2},*̅a̅*̅_{*d*3},...) durch mehrere Kurvenverläufe (23,24,25,...), insbesondere durch Gaußsche Glockenkurven, interpoliert werden.

5. Verfahren nach Anspruch 4,
wobei die Amplituden (a,b,c,...), und vorzugsweise nur dieser der Gaußschen Glockenkurven zur Bildung der Datensätze (*̅a̅*̅_{*d*1},*̅a̅*̅_{*d*2},*̅a̅*̅_{*d*3},...; *̅a̅*̅_{*t*1},*̅a̅*̅_{*t*2},*̅a̅*̅_{*t*3},...) herangezogen werden.

6. Verfahren nach einem der vorstehenden Ansprüche,
wobei das Verkehrsaufkommen (V) durch mehrere straßenseitige Detektoren (M1,M2,M3,...) lokal gemessen wird.

7. Verfahren nach einem der vorstehenden Ansprüche,
wobei die Stützstellen (S1,S2,S3,...) derart über das Straßennetz (1) verteilt sind, dass damit das Verkehrsaufkommen (V) an einer Vielzahl von Links (L1,L2,L3,...) und/ oder Netzknoten (K1,K2,K3,...) im Straßennetz (1) bestimmt ist.

8. Verfahren nach einem der vorstehenden Ansprüche,
wobei die Stützstellen (S1,S2,S3,...) einen Abstand von mindestens 1 km, insbesondere von mindestens 3 km, relativ zueinander aufweisen.

9. Verfahren nach einem der vorstehenden Ansprüche,
wobei zu jeder Klasse (C1,C2,C3,...) ein charakteristischer Klassenrepräsentant (R1,R2,R3,...) ermittelt wird, der für die Prognose verwendet wird.

10. Verfahren nach Anspruch 9,
wobei für die Prognose eine aktuelle Verkehrssituation mit den charakteristischen Klassenrepräsentanten (R1,R2,R3,...) verglichen wird.

11. Verfahren nach einem der vorstehenden Ansprüche,
wobei zum Vergleich der Datensätze (*̅a̅*̅_{*d*1},*̅a̅*̅_{*d*2},*̅a̅*̅_{*d*3},....; *̅a̅*̅_{*t*1},*̅a̅*̅_{*t*2},*̅a̅*̅_{*t*3},...) untereinander und/ oder zum Vergleich der Datensätze (*̅a̅*̅₁,*̅a̅*̅₂,*̅a̅*̅₃,...; *̅a̅*̅_{*t*1},*̅a̅*̅_{*t*2},*̅a̅*̅_{*t*3},...) mit einer aktuellen Verkehrssituation eine Metrik (D) definiert wird, insbesondere eine Norm.

12. Verfahren nach einem der vorstehenden Ansprüche,
wobei der prognostizierte Verkehrszustand in graphischer Darstellung auf einer Anzeigeeinrichtung (5) zur Anzeige gebracht wird.

13. Verfahren nach einem der vorstehenden Ansprüche,
wobei die Klassen disjunkt gebildet werden.

14. Verwendung eines Verfahrens nach einem der vorstehenden Ansprüche zur Beeinflussung des Verkehrs in einem Straßennetz, wobei eine Prognose eines künftigen Verkehrszustandes ermittelt wird und unter Verwendung des prognostizierten Verkehrszustandes eine Ansteuerung einer straßenseitigen Signaleinrichtung (7) vorgenommen wird.

15. Verkehrsmanagementzentrale (3), in welcher ein Verfahren nach einem der vorstehenden Verfahrensansprüche 1 bis 13 implementiert ist.

## Claims

1. Method for forecasting the future state of the traffic which characterizes a road network (1) with a plurality of network nodes (K1, K2, K3) and links (L1, L2, L3, ...) and/or for detecting disruption in the road network (1), wherein
- a traffic volume (V1ₜ₁, V2ₜ₁, V3ₜ₁, ...) is determined with respect to a previous time (t₁) for a plurality of reference points (S1, S2, S3, ...) which are distributed over the road network (1),
- the traffic volume values (V1ₜ₁, V2ₜ₁, V3ₜ₁, ...) are combined to form a data record **(*̅a̅*̅_{*t*1}),**
- in the same way further data records (*̅α̅*̅_{*t*2},*̅α̅*̅_{*t*3},...) are formed which describe the traffic volume (V1ₜ₂, V2ₜ₂, ...) with respect to further previous times (t₂, t₃) at the reference points (S1, S2, S3, ...),
- the data records (*̅α̅*̅_{*t*1},*̅α̅*̅_{*t*2},*̅α̅*̅_{*t*3},...) are combined to form classes (C1, C2, C3, ...) which describe similar traffic situations in the road network (1),
- the classes (C1, C2, C3) are used to forecast the future state of the traffic or to detect the disruption.

2. Method for forecasting the future state of the traffic which characterizes a road network (1) with a plurality of network nodes (K1, K2, K3), ...) and links (L1, L2, L3, ...) and/or for detecting disruption in the road network (1), wherein
- a traffic profile (14, 17, 20, ...) which respectively contains a sequence of values relating to the traffic volume (V) within a previous time interval (Δt) at this reference point (S1, S2, S3, ...) is formed for a plurality of reference points (S1, S2, S3, ...) which are distributed over the road network (1),
- the traffic profiles (14, 17, 20, ...) are combined to form a data record (*̅α̅*̅_{*d*1}),
- in the same way further data records (*̅α̅*̅_{*d*2},*̅α̅*̅_{*d*3},...) are formed which describe the traffic volume (V) with respect to further previous time intervals (Δt) at the reference points (S1, S2, S3, ...),
- the data records (*̅α̅*̅_{*d*1},*̅α̅*̅_{*d*2},*̅α̅*̅_{*d*3},...) are combined to form classes (C1, C2, C3, ...) which describe similar traffic situations in the road network (1),
- the classes (C1, C2, C3, ...) are used to forecast the future state of the traffic or to detect the disruption.

3. Method according to Claim 2, wherein load curves, in particular daily load curves which each comprise a daily interval, are used as traffic profiles (12-20).

4. Method according to Claim 2 or 3, wherein, before the combination to form the data records (*̅α̅*̅_{*d*1},*̅α̅*̅_{*d*2},*̅α̅*̅_{*d*3},...), the traffic profiles (12-20) are interpolated by means of a plurality of curve profiles (23, 24, 25, ...), in particular by means of Gaussian bell curves.

5. Method according to Claim 4, wherein the amplitudes (a, b, c, ...) and preferably only those of the Gaussian bell curves are used to form the data records. (*̅α̅*̅_{*d*1},*̅α̅*̅_{*d*2},*̅α̅*̅_{*d*3},...; *̅α̅*̅_{*t*1},*̅α̅*̅_{*t*2},*̅α̅*̅_{*t*3},...).

6. Method according to one of the preceding claims, wherein the traffic volume (V) is measured locally by means of a plurality of roadside detectors (M1, M2, M3, ...).

7. Method according to one of the preceding claims, wherein the reference points (S1, S2, S3, ...) are distributed over the road network (1) in such a way that as a result the traffic volume (V) is determined at a plurality of links (L1, L2, L3, ...) and/or network nodes (K1, K2, K3,...) in the road network (1).

8. Method according to one of the preceding claims, wherein the reference points (S1, S2, S3, ...) are at a distance of at least 1 km, in particular of at least 3 km, in relation to one another.

9. Method according to one of the preceding claims, wherein a characteristic class representative (R1, R2, R3, ...) is determined for each class (C1, C2, C3, ...) and used for the forecast.

10. Method according to Claim 9, wherein, for the forecast, a current traffic situation is compared with the characteristic class representatives (R1, R2, R3, ...).

11. Method according to one of the preceding claims, wherein, in order to compare the data records (*̅α̅*̅_{*d*1},*̅α̅*̅_{*d*2},*̅α̅*̅_{*d*3},...; *̅α̅*̅_{*t*1},*̅α̅*̅_{*t*2},*̅α̅*̅_{*t*3},...) with one another and/or in order to compare the data records (*̅α̅*̅_{*d*1},*̅α̅*̅_{*d*2},*̅α̅*̅_{*d*3},...; *̅α̅*̅_{*t*1},*̅α̅*̅_{*t*2},*̅α̅*̅_{*t*3},...) with a current traffic situation, a metric (D), in particular a standard, is defined.

12. Method according to one of the preceding claims, wherein the forecast state of the traffic is displayed graphically on a display device (5).

13. Method according to one of the preceding claims, wherein the classes are formed disjunctively.

14. Use of a method according to one of the preceding claims for influencing the traffic in a road network, wherein a forecast of the future state of the traffic is determined and a roadside signal device (17) is actuated using the forecast state of the traffic.

15. Traffic management centre (3) in which a method according to one of the preceding Method Claims 1 to 13 is implemented.

## Revendications

1. Procédé de prévision d'un état de trafic à venir caractérisant un réseau ( 1 ) routier ayant plusieurs noeuds ( K1, K2, K3 ) de réseau et liaisons ( L1, L2, L3, ... ) et/ou de détection d'un incident dans le réseau ( 1 ) routier, dans lequel
- on détermine en plusieurs positions ( S1, S2, S3, ... ) réparties sur le réseau ( 1 ) routier, un volume ( V1ₜ₁, V2ₜ₁, V3ₜ₁, ... ) de trafic se rapportant à un instant ( t₁ ) précédent,
- on rassemble le volume ( V1ₜ₁, V2ₜ₁, V3ₜ₁, ... ) de trafic en un jeu ( a̅_{*t*1} ) de données,
- on forme de la même façon d'autres jeux ( a̅_{*t*2}, a̅_{*t*3}, ... ) de données qui décrivent le volume ( V1ₜ₂, V2ₜ₂, ... ) de trafic aux positions ( S1, S2, S3, ... ) concernant d'autres instants ( t2, t3 ) précédents,
- on rassemble les jeux ( a̅_{*t*1}, a̅_{*t*2}, a̅_{*t*3}, ... ) de données en classes ( C1, C2, C3, ... ) qui décrivent des situations de trafic qui sont semblables dans le réseau ( 1 ) routier,
- on utilise les classes ( C1, C2, C3 ) pour prévoir l'état à venir du trafic ou pour détecter l'incident.

2. Procédé de prévision d'un état de trafic à venir caractérisant un réseau ( 1 ) routier ayant plusieurs noeuds ( K1, K2, K3 ) de réseau et liaisons ( L1, L2, L3, ... ) et/ou de détection d'un incident dans le réseau ( 1 ) routier, dans lequel
- on forme, pour plusieurs positions ( S1, S2, S3, ... ) réparties sur le réseau ( 1 ) routier, une courbe ( 14, 17, 20, ... ) de trafic qui contient respectivement une succession de valeurs se rapportant au volume ( V ) de trafic en cette position ( S1, S2, S3, ... ) dans un intervalle ( Δt ) de temps précédent,
- on rassemble les courbes ( 14, 17, 20, ... ) de trafic en un jeu ( a̅_{*d*1} ) de données,
- on forme de la même façon d'autres jeux ( a̅_{*d*2}, a̅_{*d*3}, ... ) de données qui décrivent le volume ( V ) de trafic aux positions ( S1, S2, S3, ... ) se rapportant à d'autres intervalles ( Δt ) de temps précédents,
- on rassemble les jeux ( a̅_{*d*1}, a̅_{*d*2}, a̅_{*d*3}, ... ) de données en des classes ( C1, C2, C3 ) qui décrivent des courbes de situation de trafic semblables dans le réseau ( 1 ) routier,
- on utilise les classes ( C1, C2, C3, ... ) pour prévoir l'état à venir du trafic ou pour détecter l'incident.

3. Procédé suivant la revendication 2,
dans lequel on utilise comme courbe ( 12 à 20 ) de trafic des courbes de passage, notamment des courbes de passage journalier englobant respectivement un intervalle d'un jour.

4. Procédé suivant la revendication 2 ou 3,
dans lequel on interpole les courbes ( 12 à 20 ) de trafic avant le rassemblement en des jeux ( a̅_{*d*1}, a̅_{*d*2}, a̅_{*d*3}, ... ) de données par plusieurs tracés de courbe ( 23, 24, 25 ), notamment par des courbes en cloches de Gauss.

5. Procédé suivant la revendication 4,
dans lequel on tire parti des amplitudes ( a, b, c, ... ), et de préférence seulement de celles des courbes en cloches de Gauss, pour former les jeux ( a̅_{*d*1}, a̅_{*d*2}, a̅_{*d*3}, ... ; a̅_{*t*1}, a̅_{*t*2}, a̅_{*t*3}, ... ) de données.

6. Procédé suivant l'une des revendications précédentes,
dans lequel on mesure localement le volume ( V ) de trafic par plusieurs détecteurs ( M1, M2, M3, ... ) côté route.

7. Procédé suivant l'une des revendications précédentes,
dans lequel on répartit les positions ( S1, S2, S3, ... ) sur le réseau ( 1 ) routier, de façon à déterminer ainsi le volume ( V ) de trafic sur une pluralité de liaisons ( L1, L2, L3, ... ) et/ou de noeuds ( K1, K2, K3, ... ) du réseau ( 1 ) routier.

8. Procédé suivant l'une des revendications précédentes,
dans lequel les positions ( S1, S2, S3, ... ) sont à une distance d'au moins 1 km, notamment d'au moins 3 km, les unes des autres.

9. Procédé suivant l'une des revendications précédentes,
dans lequel on détermine pour chaque classe ( C1, C2, C3, ... ) un représentant ( R1, R2, R3, ... ) caractéristique de la classe que l'on utilise pour effectuer la prévision.

10. Procédé suivant la revendication 9,
dans lequel on compare, pour la prévision, une situation actuelle du trafic aux représentants ( R1, R2, R3, ... ) caractéristiques de classes.

11. Procédé suivant l'une des revendications précédentes,
dans lequel, pour la comparaison des jeux ( a̅_{*d*1}, a̅_{*d*2}, a̅_{*d*3}, ... ; a̅_{*t*1}, a̅_{*t*2}, a̅_{*t*3}, ... ) de données entre eux et/ou pour la comparaison des jeux ( a̅_{*d*1}, a̅_{*d*2}, *̅a̅*̅_{*d*3}, ... ; a̅_{*t*1}, a̅_{*t*2}, a̅_{*t*3}, ... ) de données à une situation actuelle de trafic, on définit une métrique ( D ), notamment une norme.

12. Procédé suivant l'une des revendications précédentes,
dans lequel on affiche l'état du trafic prévu sous la forme d'une représentation graphique sur un dispositif ( 5 ) d'affichage.

13. Procédé suivant l'une des revendications précédentes,
dans lequel les classes sont disjointes.

14. Utilisation d'un procédé suivant l'une des revendications précédentes pour influer sur le trafic d'un réseau routier, dans laquelle on détermine une prévision d'un état à venir du trafic, puis en utilisant l'état prévu du trafic, on effectue une commande d'un dispositif ( 7 ) de signalisation côté route.

15. Centrale ( 3 ) de gestion de trafic, dans laquelle on met en oeuvre un procédé suivant l'une des revendications 1 à 13 précédentes.
